# EUROPÄISCHE PATENTANMELDUNG

(11) **EP 0 127 817 A2**
(43) Veröffentlichungstag der Anmeldung: **12.12.1984**
(21) Anmeldenummer: 84105578.3
(22) Anmeldetag: 16.05.1984
(51) Int. Cl.: E04B 1/348

(54) **Vorrichtung zum Verbinden von Raumzellen**

(30) Priorität: 04.06.1983 DE 3320335
(71) Anmelder: Gebr. Christa GmbH & Co. Fertigbau KG, D-8880 Dillingen Donau (DE)
(72) Erfinder: Christa, Benedikt, Dipl.-Ing. FH, D-8880 Dillingen/Donau (DE)
(74) Vertreter: Charrier, Rolf, Dipl.-Ing.

(57) **Zusammenfassung**

Um nebeneinander angeordnete Raumzellen eines Gebäudes boden- und deckenseitig miteinander zu verbinden, verlaufen durch die Böden und Decken der Raumzellen quer zu den Stoßstellen verlaufende Spanndrähte, deren Enden mit den Außenbalken der beiden äußeren Raumzellen verankert sind. Auf diese Weise wird vermieden, daß an den Böden und Decken der Raumzellen Montageöffnungen vorgesehen werden müssen.

## Beschreibung

Die Erfindung betrifft eine Vorrichtung zum Verbinden der nebeneinander angeordneten Raumzellen eines Gebäudes, die jeweils boden- und deckenseitig miteinander verbunden sind.

Es ist bekannt, die nebeneinander angeordneten Raumzellen eines Gebäudes durch Metalllaschen miteinander zu verbinden. Diese Metalllaschen sind bevorzugt im Bereich der Auflager der Raumzellen vorgesehen und dort mit diesen Auflagern verbunden. Dies bedingt jedoch, daß die tragende Konstruktion der Raumzellen aus Metall besteht, mit denen die Metalllaschen verbunden sind.

Besteht die tragende Konstruktion der Raumzellen aus Holz, dann ist es bekannt, die aneinander stoßenden Balken benachbarter Raumzellen durch Schrauben miteinander zu verbinden. Dies bedingt jedoch, daß zur Herstellung der Schraubverbindungen diese Balken zugänglich sind. Dies weist jedoch den Nachteil auf, daß bei den Raumzellen die Bodenuntersichten und die Deckendraufsichten erst bauseitig fertiggestellt werden können. Beim Fertighausbau ist man jedoch bestrebt, die umschließenden Wände, Decken und Böden innen- und außenseitig fabrikseitig fertigzustellen, so daß bauseitig nach Errichten des Gebäudes lediglich noch die Tapeten und die Bodenbeläge angebracht werden müssen. Die vorgenannte Verbindungsart über Schraubverbindungen bedingt, daß Montageöffnungen erforderlich sind, damit die aneinanderstoßenden Balken benachbarter Raumzellen zugänglich werden. Diese Montageöffnungen müssen sorgfältig verschlossen werden, um glatte Wandungen zu erzielen.

Ein weiterer Nachteil von Raumzellen, deren tragende Konstruktion aus Holz besteht, besteht darin, daß die einzelnen Holzteile durch Kriechen und Schwinden im Laufe der Jahre ihre Längenmaße verändern. Dies führt dazu, daß an den Stoßfugen benachbarter Zellen nach Jahren Schwindrisse entstehen können. Diese Schwindrisse können durch die vorgenannte Schraubverbindung nicht aufgefangen werden.

Es besteht die Aufgabe, die Verbindungsvorrichtung so auszubilden, daß die Böden, Decken und Wände der Raumzellen fabrikseitig bis auf Tapeten- und Bodenbeläge fertiggestellt werden können. Daneben soll die Aufgabe gelöst werden, bei Raumzellen, deren tragende Konstruktion aus Holz besteht. Schwindrisse an den Stoßstellen zu vermeiden.

Gelöst wird diese Aufgabe mit den kennzeichnenden Merkmalen des Anspruches 1. Vorteilhafte Ausgestaltungen sind den Unteransprüchen entnehmbar.

Ein Ausführungsbeispiel wird nachfolgend anhand der Zeichnung näher erläutert. Es zeigen:
Fig. 1 den Grundriß eines Erdgeschosses eines Gebäudes;
Fig. 2 einen Schnitt längs der Linie II-II in Fig. 1;
Fig. 3 eine vergrößerte Darstellung des Bereiches A in Fig. 2;
Fig. 4 eine Ansicht in Pfeilrichtung B in Fig. 3;
Fig. 5 den Aufbau der Verankerung zwischen einem Außenbalken und dem Ende eines Spanndrahtes und
Fig. 6 einen Schnitt durch den Boden im Bereich C nach Fig. 1.

Das Erdgeschoß nach Fig. 1 besteht aus fünf nebeneinander angeordneten Raumzellen 1, deren Stoßfugen mit 2 bezeichnet sind. Der Außenumriß des Fundaments, auf dem die Raumzellen angeordnet sind, entspricht dem Außenumriß der aneinander gereihten Raumzellen 1. Das Fundament, das im vorliegenden Fall aus einem Keller besteht, weist eine Kellertrennwand 3 auf, welche teilweise deckungsgleich ist mit Innenwänden des Erdgeschosses.

Die aneinandergereihten und auf einem Fundament stehenden Raumzellen 1 werden miteinander verbunden durch Spanndrähte 4, welche durch die Decken und Böden aller Raumzellen 1 verlaufen und deren Enden jeweils mit den äußeren Raumzellen 1' verankert sind.

Die Verankerung erfolgt bei den Raumzellen 1' mit den Außenbalken 5, welche quer zu den Spanndrähten4 und parallel zu den Stoßfugen 2 verlaufen.

Die Spanndrähte 4 verlaufen durch Führungsrohre 6, die im Inneren der Böden und Decken angeordnet sind. Diese Führungsrohre verlaufen jeweils direkt oberhalb von Futterhölzer 7. Diese Futterhölzer 7 gewährleisten die Aussteifung der Raumzellen in Richtung der Spanndrähte 4.

Die Böden und Decken sind jeweils mit einer Bodenplatte 8 und einer Deckenplatte 9 versehen.

Die Verankerung der Enden der Spanndrähte 4 mit den Außenbalken 5 erfolgt über Spannschlösser 10. Diese Verankerung und der Aufbau eines Spannschlosses ist am besten der Fig. 5 entnehmbar. In einer Bohrung 11 eines Außenbalkens 5 ist ein topfförmiges Metallgehäuse 12 eingesetzt. Dieses topfförmige Gehäuse 12 weist innenseitig einen Zylinder 13 mit einem Innenkonus auf. Durch eine Bohrung am Boden des topfförmigen Gehäuses 12 verläuft der Spanndraht 4 in das Innere des Zylinders 13. Zwischen der konischen Innenbohrung des Zylinders 13 und dem Spanndraht 4 sind zwei Keile 14, 14' angeordnet. Mit dem topfförmigen Gehäuse 12 verschweißt ist eine Metallplatte 15, die eine zentrische Bohrung aufweist und welche den Rand der Bohrung 11 übergreift und gegen die Außenseite 16 des Außenbalkens 5 zu liegen kommt. Die mittige Bohrung der Stahlplatte 15 wird abgedeckt durch einen Sicherungsbügel 17, der mit der Außenseite 16 des Außenbalkens 5 verschraubt ist.

Die Montage wird wie folgt durchgeführt:
Nachdem die Raumzellen 1 auf dem Fundament nebeneinander angeordnet sind, werden die Spanndrähte 4 durch die Führungsrohre 6 hindurchgeführt. An einem Ende der Spanndrähte 4 werden die Keile 14, 14' eingesetzt und gleichzeitig am anderen Ende eine Zugkraft mittels einer hydraulischen Handpresse aufgebracht, die das andere Ende des Spanndrahtes 4 ergriffen hat. Die gewünschte Zugkraft kann an einem Manometer abgelesen werden. Die hydraulische Handpresse stützt sich hierbei an der Außenseite 16 ab. Ist die gewünschte Zugkraft erreicht, dann werden auch am anderen Ende des Spanndrahtes 4 die Keile 14, 14' eingesetzt und die Handpresse gelöst. Hierdurch stehen die Spanndrähte 4 ständig unter Spannung , und halten somit die einzelnen Raumzellen 1 an den Stoßstellen 2 fugenfrei zusammen. Da die Spanndrähte 4 ständig unter Spannung stehen, werden Maßveränderungen infolge von Kriechen und Schwinden von Holzteilen sicher aufgefangen.

Damit die Führungsrohre 6 der einzelnen Raumzellen einwandfrei miteinander fluchten, sind Passdübel vorgesehen, wie sie in Fig. 6 dargestellt sind. Diese Passdübel sind bevorzugt vorgesehen an den Auflagern für die Raumzellen, d.h. an denjenigen Stellen , wo benachbarte Raumzellen 1 auf dem Fundament aufsitzen. Eine solche Stelle ist beispielsweise die Stelle C in Fig. 1, welche im einzelnen in Fig. 6 gezeigt ist.

Die aneinander stoßenden Stoßbalken 18 benachbarter Raum - zellen 1 sind mit passgenauen Bohrungen 19 versehen, welche genau zu den Führungsrohren 6 ausgerichtet sind. Nach Aufstellen einer linksseitigen Raumzelle werden in deren Bohrungen 19 die Passdübel 20 eingesetzt,deren linkes Ende zur Anlage an jeweils ein Futter 7 kommen. Danach wird von rechts die nächste Raumzelle 1 angefügt wobei dann die Passdübel 20 in deren Bohrungen 19 eingepasst werden. Nach Aneinanderreihung sämtlicher Raumzellen ist es dann ohne Schwierigkeiten möglich, die Spanndrähte 4 durch die Führungsrohre 6 zu führen.

## Patentansprüche

1. Vorrichtung zum Verbinden der nebeneinander angeordenten Raumzellen eines Gebäudes, die jeweils boden-und deckenseitig miteinander verbunden sind, dadurch gekennzeichnet , daß mindestens durch die Böden und Decken der nebeneinander angeordneten Raumzellen (1) quer zu den Stoßstellen (2) verlaufende Spanndrähte (4) geführt sind, die unter Spannung stehen und deren Enden an quer zu ihnen verlaufenden Außenbalken (5) der beiden äußeren Raumzellen (1') verankert sind.

2. Vorrichtung nach Anspruch 1 , dadurch gekennzeichnet , daß durch die Böden und Decken der Raumzellen Führungsrohre (6) geführt sind, welche die Spanndrähte (4) aufnehmen.

3. Vorrichtung nach Anspruch 1 oder 2, dadurch gekennzeichnet , daß an den Außenbalken (5) Spannschlösser (10) angeordnet sind, an denen die Enden der Spanndrähte (4) verankert sind.

4. Vorrichtung nach Anspruch 3, dadurch gekennzeichnet , daß das Spannschloß (10) in einem topfförmigen Metallgehäuse (12) angeordnet ist, das in einer Bohrung (11) des Außenbalkens (5) angeordnet ist und sich an dessen Außenseite (16) mittels einer Metallplatte (15) des Gehäuses (12) abstützt, die den Bohrungsrand übergreift.

5. Vorrichtung nach einem der Ansprüche 1 bis 4, dadurch gekennzeichnet , daß quer zu den Raumzellen die Spanndrähte (4) in regelmäßigen Abständen angeordnet sind .

6. Vorrichtung nach einem der Ansprüche 1 bis 5, dadurch gekennzeichnet , daß die Spanndrähte (4) längs die Böden und Decken durchsetzenden Balken (7) geführt sind.

7. Vorrichtung nach einem der Ansprüche 1 bis 6, dadurch gekennzeichnet , daß benachbarte Raumzellen (1) durch Passdübel (20) zueinander ausgerichtet sind.

8. Vorrichtung nach Anspruch 7, dadurch gekennzeichnet , daß die Passdübel (20) am Boden im Bereich der Auflager für die Raumzellen (1) angeordnet sind.
